# EUROPÄISCHE PATENTSCHRIFT

(11) **EP 1 611 318 B1**
(45) Veröffentlichungstag und Bekanntmachung des Hinweises auf die Patenterteilung: **07.03.2007**
(21) Anmeldenummer: 04702296.7
(22) Anmeldetag: 15.01.2004
(51) Int. Cl.: F01L 1/344, F02D 41/34

(54) **VERFAHREN ZUM STEUERN EINER BRENNKRAFTMASCHINE**
METHOD FOR CONTROLLING AN INTERNAL COMBUSTION ENGINE
PROCEDE POUR COMMANDER UN MOTEUR A COMBUSTION INTERNE

(30) Priorität: 20.02.2003 DE 10307307
(43) Veröffentlichungstag der Anmeldung: 04.01.2006
(73) Patentinhaber: SIEMENS AKTIENGESELLSCHAFT, 80333 München (DE)
(72) Erfinder: KUNZ, Franz, 93336 Altmannstein (DE); ZHANG, Hong, 93105 Tegernheim (DE)
(86) Internationale Anmeldenummer: PCT/EP2004/000266
(87) Internationale Veröffentlichungsnummer: WO 2004/074646

(56) Entgegenhaltungen:
- EP-A- 0 852 287
- DE-C- 10 108 055
- US-A- 5 522 352
- US-B1- 6 196 173
- PATENT ABSTRACTS OF JAPAN vol. 1995, no. 06, 31. Juli 1995 (1995-07-31) & JP 07 083080 A (NIPPONDENSO CO LTD), 28. März 1995 (1995-03-28)

## Beschreibung

Die Erfindung betrifft ein Verfahren zum Steuern einer Brennkraftmaschine mit einer Nockenwelle, deren Phase zu einer Kurbelwelle mittels einer Verstelleinrichtung verstellbar ist.

Aus der DE 101 08 055 C1 ist ein Verfahren zum Steuern einer Brennkraftmaschine mit einer Nockenwelle bekannt, deren Phase zu einer Kurbelwelle mittels einer Verstelleinrichtung verstellbar ist. Die dort offenbarte Verstelleinrichtung ist ein Hydrauliksystem, mittels dessen die Phase zwischen der Kurbelwelle und der Nockenwelle verstellbar ist. Derartige Verstelleinrichtungen werden in modernen Brennkraftmaschinen vielfach eingesetzt und dienen zum Einen zur Leistungssteigerung und zum Anderen zur Verringerung der Emission in der Brennkraftmaschine.

Bei dem aus der DE 101 08 055 C1 bekannten Verfahren wird zeitnah zu einem Start der Brennkraftmaschine ein Messwert der Phase zwischen der Kurbelwelle und der Nockenwelle abhängig von erfassten Nocken- und Kurbelwellenwinkeln ermittelt. Ein vorgegebener Initialisierungswert wird aus einem Speicher eingelesen. Der Initialisierungswert der Phasenlage ist der Wert der Phase, den die Nockenwelle und Kurbelwelle zueinander haben, wenn alle mechanischen Teile in der vorgegebenen Weise zueinander angeordnet sind. Derartige Initialisierungswerte werden typischerweise von dem Hersteller der Brennkraftmaschine für alle Brennkraftmaschinen einer Serie fest vorgegeben und in den dafür vorgesehenen Steuereinrichtungen abgespeichert.

Ein Korrekturwert für die Phase wird dann zeitnah zum Start der Brennkraftmaschine abhängig von der Differenz des Initialisierungswertes und des Messwertes der Phase ermittelt. Im weiteren Betrieb der Brennkraftmaschine wird dann die jeweils aktuelle Phase aus der Summe des Messwertes und des Korrekturwertes ermittelt. Bei dem bekannten Verfahren wird davon ausgegangen, dass Fehler in dem Messwert der Phase im wesentlichen auf die Toleranzen des Kurbelwellensensors und des Nockenwellensensors zurückzuführen sind. Es hat sich jedoch gezeigt, dass trotz dieser Korrekturen nicht immer ein gewünschter emissionsarmer Betrieb der Brennkraftmaschine gewährleistet ist.

Das Dokument EP 0 852 287 A offenbart ein Verfahren zum Steuern von Ventilsteuerzeiten einer Brennkraftmaschine bei dem tatsächliche Phasendifferenzen zwischen einer Kurbelwelle und einer Nockenwelle bei zwei diskreten Winkeln der Nockenwelle erfasst werden. Wenn der Winkel der Kurbelwelle, der in D1 als Rotational Phase α bezeichnet ist, einen vorgegebenen Winkelwert einnimmt, wird dies von einem Kurbelwellensensor erfasst und ein entsprechendes Referenzsignal ausgegeben. Wenn der Winkel der Nockenwelle einen vorgegebenen Winkelwert β erreicht, so wird von einem Nockenwellensensor ein Referenzsignal ausgegeben. Abhängig von den entsprechenden Signalen der Kurbelwellen- und Nockenwellensensoren wird dann eine Phasendifferenz zwischen der Nockenwelle und der Kurbelwelle ermittelt. Die Phasendifferenz wird während eines Arbeitsspiels der Brennkraftmaschine an zwei vorgegebenen Punkten erfasst. Ein Phasenabweichungswert wird abhängig von zwei aufeinanderfolgend ermittelten Phasendifferenzwerten ermittelt. Eine berechnete Phasendifferenz wird abhängig von der erfassten Phasendifferenz und des Phasenabweichungswertes ermittelt. Abhängig von dem berechneten Phasendifferenzwert wird dann ein Stellantrieb zum Verstellen der Phasenlage zwischen der Nockenwelle und der Kurbelwelle im Sinne einer Regelung angesteuert.

Die Aufgabe der Erfindung ist, ein Verfahren zum Steuern einer Brennkraftmaschine mit einer Nockenwelle zu schaffen, deren Phase zu einer Kurbelwelle mittels einer Verstelleinrichtung verstellbar ist, welches einen emissionsarmen Betrieb sicherstellt und einfaches und genaues Adaptieren mit angemessenem Rechenaufwand gewährleistet.

Die Aufgabe wird gelöst durch die Merkmale des unabhängigen Patentanspruchs. Vorteilhafte Ausgestaltungen der Erfindung sind in den Unteransprüchen gekennzeichnet.

Der Erfindung liegt die Erkenntnis zugrunde, dass sich während des Betriebs der Brennkraftmaschine bei einer starren Zuordnung des Initialisierungswertes zu einem Referenzwert während des Betriebs der Brennkraftmaschine ein Fehler beim Erzeugen des Stellsignals auftritt. Dabei hat sich überraschend gezeigt, dass Fehler nicht nur auf Toleranzen und Drifterscheinungen des Kurbelwellensensors und des Nockenwellensensors zurückzuführen sind, sondern auf Veränderungen oder Verschleiß im Bereich der Verstelleinrichtung oder auch weiteren Elementen, die zur Kopplung zwischen der Kurbelwelle und der Nockenwelle dienen, wie einem entsprechenden Zahnrad oder einer Kette. So können erhebliche Veränderungen in der tatsächlichen Phasenlage zwischen der Kurbelwelle und der Nockenwelle auftreten, die beispielsweise im Vergleich zu dem Initialisierungswert für die Phasenlage und bis zu +-15° Kurbelwelle ausmachen können und so die Massenstromzufuhr in die Zylinder der Brennkraftmaschine erheblich beeinflussen. Aufbauend auf dieser Erkenntnis wird gemäß des Gegenstands des unabhängigen Patentanspruchs ein Referenzwert der Phase in einer vorgegebenen Position der Verstelleinrichtung adaptiert, wenn eine vorgegebene Bedingung erfüllt ist. Die vorgegebene Bedingung ist erfüllt, wenn ein Kraftfahrzeug, in dem die Brennkraftmaschine anordenbar ist, eine vorgegebene Fahrdistanz seit der letzten Adaption zurückgelegt hat und vorgegebene Umgebungsbedingungen vorliegen. Im weiteren Betrieb der Brennkraftmaschine wird dann ein korrigierter Messwert der Phase abhängig von dem Referenzwert und einem Messwert der Phase ermittelt. So kann dann einfach sichergestellt werden, dass die Brennkraftmaschine emissionsarm betreibbar ist.

In einer vorteilhaften Ausgestaltung der Erfindung ist die vorgegebene Bedingung erfüllt, wenn ein Kraftfahrzeug, in dem die Brennkraftmaschine anordenbar ist, eine vorgegebene Fahrdistanz seit der letzten Adaption zurückgelegt hat und vorgegebene Umgebungsbedingungen vorliegen. Diese Ausgestaltung der Bedingung zeichnet sich dadurch aus, dass sie ein einfaches und genaues Adaptieren mit angemessenem Rechenaufwand gewährleistet.

Eine vorteilhafte Ausgestaltung der Erfindung zeichnet sich dadurch aus, dass die Umgebungsbedingungen vorliegen, wenn die Temperatur der Brennkraftmaschine innerhalb eines vorgegebenen Bereichs liegt. Dies hat den Vorteil, dass bei der Adaption keine Verfälschung durch eine möglicherweise tatsächlich auftretende Temperaturdrift der Sensoren mit einfließt.

Wenn die Adaption zeitnah zum Start der Brennkraftmaschine erfolgt, so hat dies den Vorteil, dass die Verstelleinrichtung sich in der durch die Mechanik vorgegebenen Endposition befindet und so eine präzise Adaption des Referenzwertes gewährleistet ist.

Wenn die Adaption abhängig von einer Größe erfolgt, die die Belastung der Brennkraftmaschine charakterisiert, so kann dadurch einfach eine präzise Adaption erfolgen, da die Belastung tung der Brennkraftmaschine maßgeblich verantwortlich ist für Veränderungen in der Referenzposition.

Das Verfahren wird dabei besonders einfach, wenn die Größe, die die Belastung der Brennkraftmaschine charakterisiert, die Fahrdistanz ist oder das Verfahren wird besonders präzise, wenn diese Größe eine die Volllastbeschleunigung charakterisierende Größe ist.

Besonders vorteilhaft ist, wenn die die Belastung der Brennkraftmaschine charakterisierende Größe eine die Laufunruhe charakterisierende Größe ist. Dadurch wird das Verfahren besonders präzise und kann auf eine Größe zurückgreifen, die für andere Steuerungs- oder Diagnosefunktionen der Brennkraftmaschine in einer Steuerung der Brennkraftmaschine ohnehin berechnet wird.

Besonders einfach wird das Verfahren auch, wenn die Größe, die die Belastung der Brennkraftmaschine die Betriebszeitdauer der Brennkraftmaschine ist.

Besonders vorteilhaft ist auch, wenn die Diagnose der Brennkraftmaschine erfolgt abhängig von dem adaptierten Referenzwert oder einem die Adaption bestimmenden Wert, so ist gleichzeitig noch eine genaue Diagnose ermöglicht mit einem Wert, der mit dem Verfahren ohnehin berechnet wird.

Ausführungsbeispiele der Erfindung werden im folgenden anhand der schematischen Zeichnungen erläutert. Es zeigen:
- Figur 1: eine Brennkraftmaschine mit einer Steuereinrichtung, in der das Verfahren zum Steuern der Brennkraftmaschine abgearbeitet wird,
- Figur 2: eine der Brennkraftmaschine gemäß Figur 1 zugeordnete Verstelleinrichtung zum Verstellen der Phase zwischen einer Nockenwelle und einer Kurbelwelle,
- Figur 3: Ventilhubverlaufkurven der Gaswechselventile, aufgetragen über den Kurbelwellenwinkel,
- Figur 4: ein Ablaufdiagramm eines Programms eines Teils des Verfahrens zum Steuern der Brennkraftmaschine,
- Figur 5, 6: ein Ablaufdiagramm eines Programms eines weiteren Teils des Verfahrens zum Steuern der Brennkraftmaschine,
- Figur 7: ein Programm eines Verfahrens zur Diagnose der Brennkraftmaschine.

Elemente gleicher Konstruktion oder Funktion werden figuren-übergreifend mit den gleichen Bezugszeichen versehen.

Eine Brennkraftmaschine (siehe Figur 1) umfasst einen Ansaugtrakt 1, einen Motorblock 2, einen Zylinderkopf 3 und einen Abgastrakt 4. Der Ansaugtrakt umfasst vorzugsweise eine Drosselklappe 11, ferner einen Sammler 12 und ein Saugrohr 13, das hin zu einem Zylinder Z1 über einen Einlasskanal in den Motorblock geführt ist. Der Motorblock umfasst ferner eine Kurbelwelle 21, welche über eine Pleuelstange mit dem Kolben des Zylinders Z1 gekoppelt ist.

Der Zylinderkopf umfasst einen Ventiltrieb mit einem Einlassventil 30, einem Auslassventil 31 und Ventilantrieben 32, 33. Der Antrieb des Gaseinlassventils 30 und des Gasauslassventils 31 erfolgt dabei vorzugsweise mittels einer Nockenwelle 36 (siehe Figur 2) oder gegebenenfalls mittels zweier Nockenwellen, wobei je eine dem Gaseinlassventil 30 und dem Gasauslassventil 31 zugeordnet ist. Der Antrieb für das Gaseinlassventil 30 und/ oder das Gasauslassventil 31 umfasst vorzugsweise neben der Nockenwelle 36 eine Verstelleinrichtung 37, die einerseits mit der Nockenwelle 36 und andererseits mit der Kurbelwelle 21 gekoppelt ist, z. B. über Zahnkränze, die über eine Kette miteinander gekoppelt sind. Mittels der Verstelleinrichtung kann die Phase zwischen der Kurbelwelle 21 und der Nockenwelle 36 verstellt werden. Dies erfolgt im vorliegenden Ausführungsbeispiel durch Erhöhen des Drucks in den Hochdruckkammern 38 der Verstelleinrichtung 37 bzw. Erniedrigen des entsprechenden Drucks je nachdem in welche Richtung die Verstellung erfolgen soll. Der mögliche Verstellbereich ist in der Figur 2 mit dem Pfeil 39 gekennzeichnet.

Die gestrichelt dargestellten Ventilerhebungskurven 46, 47 (Figur 3) der Einlassventile 30 und Auslassventile 31 zeigen den Fall, in dem sie mit dem Initialisierungswert übereinstimmen. Während des Betriebs der Brennkraftmaschine können sich diese Ventilerhebungskurven jedoch hin zu den Ventilerhebungskurven 45 und 48 verändern. Dies hat zur Folge, dass in der Endposition des Verstellantriebs dann die Ventilüberschneidung zwischen dem Gaseinlass- und Gasauslassventilen unterschiedlich sein kann zu der ursprünglichen Ventilüberschneidung und auch deren Phasen oder deren Lage bezogen auf den Kurbelwellenwinkel verschoben sein kann.

Versuche haben ergeben, dass sich dabei eine Verschiebung bis zu +/-15° Kurbelwelle ergeben können. Derartige Verschiebungen führen dann zu veränderten Gaswechselvorgängen und veränderten Brennvorgängen, wodurch dann ohne das im folgenden geschilderte Verfahren nicht mehr sichergestellt werden kann, dass das gewünschte Drehmoment einerseits eingestellt wird und andererseits ein emissionsarmer Betrieb der Brennkraftmaschine gewährleistet ist.

Der Zylinderkopf 3 (Figur 1) umfasst ferner ein Einspritzventil 34 und eine Zündkerze 35. Alternativ kann das Einspritzventil auch in dem Ansaugkanal angeordnet sein.

In dem Abgastrakt ist ein Katalysator 40 angeordnet. Ferner ist eine Steuereinrichtung 6 vorgesehen, der Sensoren zugeordnet sind, die verschiedene Messgrößen erfassen und jeweils den Messwert der Messgröße ermitteln. Die Steuereinrichtung 6 ermittelt abhängig von mindestens einer der Messgrößen Stellgrößen, die dann in ein oder mehrere Stellsignale zum Steuern der Stellglieder mittels entsprechender Stellantriebe umgesetzt werden.

Die Sensoren sind ein Pedalstellungsgeber 71, welcher die Stellung eines Fahrpedals erfasst, ein Luftmassenmesser 14, welcher eine Luftmassenstrom stromaufwärts der Drosselklappe 11 erfasst, ein Temperatursensor 15, welche die Ansauglufttemperatur erfasst, ein Drucksensor 16, welcher den Saugrohrdruck erfasst, ein Kurbelwellenwinkelsensor 22, welcher einen Kurbelwellenwinkel CAM erfasst, ein weiterer Temperatursensor 23, welcher eine Kühlmitteltemperatur erfasst, ein Nockenwellensensor 36, welcher den Nockenwellenwinkel CRK erfasst und eine Sauerstoffsonde 41, die den Restsauerstoffgehalt des Abgases in dem Abgastrakt 4 erfasst und diesem eine Luftzahl zuordnet. Je nach Ausführungsform der Erfindung kann eine beliebige Untermenge der genannten Sensoren oder auch zusätzliche Sensoren vorhanden sein.

Die Stellglieder sind beispielsweise die Drosselklappe 11, die Gaseinlass- und Gasauslassventile 30, 31, das Einspritzventil 34, die Zündkerze 35. Sie werden mittels elektrischer, elektromechanischer, hydraulischer, mechanischer Piezo oder weiterer dem Fachmann bekannter Stellantriebe angesteuert. Im folgenden wird auf die Stellantriebe und Stellglieder mit Stellglieder Bezug genommen.

Neben dem detailliert dargestellten Zylinder Z1 sind in der Brennkraftmaschine in der Regel noch weitere Zylinder Z2 bis Z4 vorhanden, denen dann entsprechende Saugrohre, Abgaskanäle und Stellglieder zugeordnet sind.

Figur 4 zeigt ein Ablaufdiagramm eines Programms eines ersten Teils des Verfahrens zum Steuern der Brennkraftmaschine. Das Programm wird in einem Schritt S1 gestartet und zwar vorzugsweise dann, wenn die Brennkraftmaschine fertig montiert ist und einem Endtest unterzogen wird, der sogenannte Bandende-Test. Es ist jedoch auch vorteilhaft, das Verfahren jeweils dann zu starten, wenn mechanische Eingriffe in die Kurbelwelle 21, die Nockenwelle 36, die Verstelleinrichtung 37 oder in sonstige zur Kopplung zwischen der Kurbelwelle 21 und der Nockenwelle 36 dienende Teile erfolgt sind. Ein derartiger Fall ist beispielsweise dann gegeben, wenn die Kette, über die die Kurbelwelle mit der Nockenwelle gekoppelt ist, ausgetauscht wird oder nachgespannt worden ist.

In einem Schritt S2 wird ein Messwert der Phase abhängig von den durch den Nockenwellensensor 36a und den Kurbelwellenwinkelsensor 22 ermittelten Messwerten des Nockenwellenwinkels CAM und des Kurbelwellenwinkels CRK berechnet. Die Phase zwischen der Nockenwelle und der Kurbelwelle wird dabei bezogen auf Grad-Kurbelwelle, den oberen Totpunkt TDC des jeweils dem Zylinder Z1 zugeordneten Kolbens und dem Scheitelpunkt der Ventilerhebung VL des Einlassventils 30 bzw. des Auslassventils 31. Das Erfassen des Messwertes PH_S der Phase erfolgt in dem Schritt S2 unter vorgegebenen Umgebungsbedingungen, vorzugsweise bei einer vorgegebenen Temperatur der Brennkraftmaschine.

In einem Schritt S3 wird geprüft, ob der Messwert PH_S mehr als ein erster Schwellenwert HYS von dem Initialisierungswert PH_INI der Phase abweicht. Der Initialisierungswert PH-INI ist ein vorgegebener Wert der Phase für mehrere baugleiche Brennkraftmaschinen, also beispielsweise eine Serie von Brennkraftmaschinen. Der Initialisierungswert PH_INI der Phase wird idealerweise von allen Brennkraftmaschinen eingenommen, wenn sich die Verstelleinrichtung an ihrem Endanschlag befindet, der durch den Füßpunkt des Pfeils 39 in Figur 2 vorgegeben ist.

Überschreitet die Abweichung in dem Schritt S3 den Schwellenwert HYS, so wird in einem Schritt S4 ein Notlaufbetrieb der Brennkraftmaschine gesteuert, in dem nur noch ein eingeschränkter Betrieb der Brennkraftmaschine ermöglicht wird. Erfolgt der Start des Programms in dem Schritt S1 während eines Bandende-Tests, so kann in dem Schritt S4 durch geeignete Mittel auch signalisiert werden, dass die Brennkraftmaschine nicht ordnungsgemäß montiert ist oder nicht funktionsfähig ist.

Ist die Bedingung des Schrittes S3 jedoch erfüllt, so wird in einem Schritt S5 dem Initialisierungswert PH_INI der Messwert PH_S zugeordnet. Dadurch wird dann die bei der jeweiligen individuellen Brennkraftmaschine vorhandene Phase im Endanschlag der Verstelleinrichtung 37 präzise gespeichert. In einem Schritt S6 wird das Programm dann beendet.

Ein Programm für einen weiteren Teil des Verfahrens zum Steuern der Brennkraftmaschine wird in einem Schritt S7 (siehe Figur 5) gestartet.

In einem Schritt S8 wird ein Messwert PH_S der Phase abhängig von den erfassten Kurbelwellenwinkeln CRK und Nockenwellenwinkeln CAM ermittelt. In einem Schritt S9 wird geprüft, ob eine Aktualisierungsbedingung UPD erfüllt ist. Dabei wird vorzugsweise geprüft, ob die Brennkraftmaschine zeitnah gestartet wurde, also ob sie sich noch innerhalb der ersten Umdrehungen der Kurbelwelle befindet. Ferner wird geprüft, ob eine Mindestanzahl an gefahrenen Kilometern seit der letzten Adaption eines Referenzwertes PH_AD erreicht wurden. Schließlich wird noch geprüft, ob gegebene Umgebungsbedingungen, wie vorzugsweise eine vorgegebene Temperatur der Brennkraftmaschine, eingehalten sind. Die Temperatur der Brennkraftmaschine wird dabei vorzugsweise abhängig von der erfassten Kühlmitteltemperatur ermittelt.

Sind die Bedingungen des Schrittes S9 erfüllt, so wird in einem Schritt S10 ein Adaptionswert AD ermittelt. Das in eckigen Klammern aufgenommene n bedeutet jeweils, dass der zugeordnete Wert für den aktuellen Berechnungsdurchlauf als neuer Wert gültig ist, n-1 bedeutet hingegen, dass der entsprechende Wert im vergangenen Berechnungsdurchlauf der aktuelle Wert war.

Der Adaptionswert wird in dem Schritt S10 abhängig von dem Adaptionswert aus dem vergangenen Berechnungsdurchlauf, und/oder einer Fahrdistanz DIST und/ oder einer Anzahl an Volllastbeschleunigungen LJ und/ oder einer Betriebsdauer LT ermittelt. Es kann auch zusätzlich oder ausschließlich abhängig von einer die Laufunruhe der Brennkraftmaschine charakterisierenden Größe oder einer anderen die Belastung der Brennkraftmaschine über ihre Betriebsdauer charakterisierende Größe ermittelt werden. In einem Schritt S11 wird dann ein Referenzwert PH_AD für die Phase der Kurbelwelle und der Nockenwelle in der Endposition der Verstelleinrichtung 37 aus der Summe des Initialisierungswertes und des aktuellen Adaptionswertes AD ermittelt.

In einem Schritt S12 wird dann ein Korrekturwert PH_COR abhängig von dem Referenzwert PH_AD und dem Messwert PH_S der Phase ermittelt. Durch diesen Korrekturwert PH_COR werden dann Temperatur und sonstige Sensorfehler einfach zusätzlich kompensiert. Der Schritt S12 wird auch abgearbeitet, wenn die Bedingungen des Schrittes S9 nicht erfüllt sind.

Konkrete Ausgestaltungen der Ermittlung des Adaptionswertes AD in dem Schritt S10 sind in den Schritten S13 bis S16 dargestellt. So wird der Adaptionswert beispielsweise mittels der in dem Schritt S13 angegebenen Formel ermittelt, wobei Min eine Minimalauswahl zwischen den beiden durch Kommata getrennten Termen darstellt. Der zweite Term der Minimalauswahl ist die Differenz zweier Werte, die abhängig von der Fahrdistanz im aktuellen Berechnungszeitpunkt und im vorangegangenen Berechnungszeitpunkt ermittelt werden und somit eine maximale Änderung des Adaptionswertes AD zwischen zwei aufeinanderfolgenden Adaptionen darstellen. Diese Werte sind dabei vorzugsweise durch entsprechende Fahrversuche und/oder eine entsprechende Modellbildung ermittelt und vorzugsweise in einem Kennfeld abgelegt. Durch dieses Vorgehen ist auf einfache Weise gewährleistet, dass die Änderung des Adaptionswertes AD in dem Schritt S13 betragsmäßig auf eine durch eine Modellbildung vorgegebene maximale Änderung begrenzt wird.

Das Vorgehen gemäß des Schrittes S14 bei der Ermittlung des Adaptionswertes AD unterscheidet sich vom dem des Schrittes S13 dadurch, dass der zweite Term der Minimalauswahl ein Wert ist, der ermittelt wird abhängig von der Differenz der aktuellen Fahrdistanz DIST und der in dem letzten Durchlauf des Schrittes S14 vorhandenen Fahrdistanz DIST ermittelt wird. Der Wert stellt auch einen Modellwert dar, wobei hier im Gegensatz zum Schritt S13 nicht die absoluten Fahrdistanzen maßgeblich sind, sondern nur die relativen Fahrdistanzen berücksichtigt werden. Auch hier erfolgt die Berechnung des Wertes vorzugsweise mittels eines Kennfeldes.

In dem Schritt S15 und S16 erfolgt die Berechnung des Adaptionswertes mittels einer PT1-Filterung. Dazu wird zu dem in dem letzten Durchlauf des Schrittes S15 ermittelten Adaptionswert ein Term hinzu addiert, der einen Wichtungswert enthält, der abhängig ist von der Differenz der Fahrdistanz DIST im aktuellen Berechnungszeitpunkt und der bei dem letzten Berechnungsdurchlauf des Schrittes S15. Dieser Wichtungswert wird multipliziert mit der Differenz der Abweichung des aktuellen Messwertes PH_S und Initialisierungswertes PH_INI und des Adaptionswertes beim vorangegangenen Berechnungsdurchlauf des Schrittes S15. Der Wichtungsfaktor wird dabei vorzugsweise aus einem in der Steuereinrichtung 6 abgespeicherten Kennfeld ermittelt, das durch Fahrversuche oder am Motorprüfstand ermittelt wurde.

Der Schritt S16 unterscheidet sich von dem Schritt S15 dadurch, dass der Wichtungsfaktor zusätzlich oder alternativ abhängig von einer die Volllastbeschleunigungen kennzeichnenden Größe, also beispielsweise deren Anzahl ermittelt wird. Die in den Schritten S13 bis S16 beschriebenen Vorgehensweisen zur Ermittlung des Adaptionswertes haben jeweils den Vorteil, dass die jeweiligen dort relevanten Größen einen Einfluss auf die Veränderung der Referenzposition haben und somit zu einer genauen und präzisen Adaption beitragen.

In einem Schritt S17 (siehe Figur 6), der auf den Schritt S12 folgt, geht das Programm in einen Wartezustand, bis eine vorgegebene Zeitdauer abgelaufen ist oder die Kurbelwelle sich um einen vorgegebenen Winkel weiterbewegt hat. In diesem Zustand wird das Programm vorzugsweise unterbrochen und die Rechnerleistung der Steuereinrichtung 6 anderen Programmen zur Verfügung gestellt.

In einem Schritt S18 wird dann ein Messwert PH_S der Phase abhängig von dem Nockenwellenwinkel CAM und dem Kurbelwellenwinkel CRK ermittelt. In einem Schritt S19 wird dann ein korrigierter Messwert PH_AKT aus der Summe des Messwerts PH_S und des Korrekturwerts PH_COR ermittelt.

In einem Schritt S20 wird dann ein Stellsignal SG zum Steuern der Brennkraftmaschine, abhängig von dem korrigierten Messwert PH_AKT ermittelt. Dies erfolgt beispielsweise mittels eines sogenannten Saugrohrmodells, das über entsprechende Beobachter-Gleichungen einen Schätzwert der in den Zylinder Z1 zugemessenen Luftmasse ermittelt abhängig von dem korrigierten Messwert PH_AKT der Phase zwischen der Kurbelwelle 21 und der Nockenwelle 36 und weiteren Messgrößen, wie dem erfassten Luftmassenstrom, den Drosselklappenöffnungsgrad, der Temperatur der Ansaugluft und gegebenenfalls dem erfassten Saugrohrdruck. Abhängig von dem Schätzwert der in dem Zylinder Z1 zugemessenen. Luftmasse wird dann eine gewünschte Kraftstoffmasse ermittelt und das Einspritzventil 34 dann mittels eines entsprechenden Stellsignals angesteuert. In einem Schritt S21 wird anschließend geprüft, ob eine Abbruchbedingung des Programms erfüllt ist. Diese kann beispielsweise darin bestehen, dass die Brennkraftmaschine gestoppt wird. Ist die Bedingung des Schrittes S19 erfüllt, so wird das Programm in dem Schritt S22 beendet. Andernfalls wird das Programm in dem Schritt S17 fortgesetzt.

Mittels des in der Figur 7 dargestellten Programms erfolgt eine Diagnose der Brennkraftmaschine. Das Programm wird in einem Schritt S23 gestartet. In einem Schritt S24 wird geprüft, ob der aktuelle Adaptionswert größer als ein weiterer Schwellenwert SWA ist. Der weitere Schwellenwert SWA ist fest vorgegeben und vorzugsweise durch Versuche an einem Motorprüfstand oder im Fahrbetrieb ermittelt. Ist die Bedingung des Schrittes S24 erfüllt, so wird in einem Schritt S25 die Brennkraftmaschine in einem Betriebszustand des Notlaufs versetzt. Ist die Bedingung des Schrittes S24 hingegen nicht erfüllt, so wird das Programm in dem Schritt S26 beendet. Alternativ zu dem Schritt S24 kann auch ein Schritt S27 vorgesehen sein, in dem geprüft wird, ob die Änderung der Adaptionswerte von einem Berechnungszeitpunkt des Adaptionswertes hin zu dem nächsten Berechnungszeitpunkt einen vorgegebenen weiteren Schwellenwert SWB überschreitet. Ist dies der Fall, so wird in dem Schritt S25 die Brennkraftmaschine in den Betriebszustand des Notlaufs gesteuert. Andernfalls wird das Programm in dem Schritt S26 beendet.

## Patentansprüche

1. Verfahren zum Steuern einer Brennkraftmaschine mit einer Nockenwelle (36), deren Phase zu einer Kurbelwelle (21) mittels einer Verstelleinrichtung (37) verstellbar ist, mit einem Kurbelwellensensor (22), der den Kurbelwellenwinkel (CRK) erfasst und mit einem Nockenwellensensor (36a), der den Nockenwellenwinkel (CAM) erfasst, mit folgenden Schritten
- Messwerte (PH_S) der Phase werden abhängig von dem erfassten Kurbelwellenwinkel (CRK) und Nockenwellenwinkel (CAM) ermittelt,
- einem Initialisierungswert (PH_INI) wird der Messwert (PH_S) zugeordnet, der ermittelt wird, wenn die Brennkraftmaschine fertig montiert ist und einem Endtest unterzogen wird, oder, wenn ein mechanischer Eingriff in die Kurbelwelle (21), die Nockenwelle (36), die Verstelleinrichtung (37) oder in sonstige zur Kopplung zwischen der Kurbelwelle (21) und der Nockenwelle (36) dienende Teile erfolgt ist,
- wenn eine vorgegebene Bedingung erfüllt ist, wird ein Referenzwert (PH_AD) der Phase in einer vorgegebenen Position der Verstelleinrichtung (37) adaptiert und zwar abhängig von dem Initialisierungswert (PH_INI) und dem aktuell ermittelten Messwert (PH_S) der Phase, wobei die vorgegebene Bedingung dann erfüllt ist, wenn ein Kraftfahrzeug, in dem die Brennkraftmaschine anordenbar ist, eine vorgegebene Fahrdistanz (DIST) seit der letzten Adaption zurückgelegt hat und vorgegebene Umgebungsbedingungen vorliegen,
- in dem weiteren Betrieb der Brennkraftmaschine wird ein korrigierter Messwert (PH_AKT) der Phase abhängig von dem Referenzwert (PH_AD) und dem Messwert (PH_S) der Phase ermittelt,
- ein Stellsignal (SG) zum Steuern der Brennkraftmaschine wird abhängig von dem korrigierten Messwert (PH_AKT) ermittelt.

2. Verfahren nach Anspruch 1, **dadurch gekennzeichnet, dass** die Umgebungsbedingungen vorliegen, wenn die Temperatur der Brennkraftmaschine innerhalb eines vorgegebnen Bereichs liegt.

3. Verfahren nach einem der vorstehenden Ansprüche, **dadurch gekennzeichnet, dass** die Adaption zeitnah zum Start der Brennkraftmaschine erfolgt.

4. Verfahren nach einem der vorstehenden Ansprüche, **dadurch gekennzeichnet, dass** die Adaption abhängig von einer Größe erfolgt, die die Belastung der Brennkraftmaschine charakterisiert.

5. Verfahren nach Anspruch 4, **dadurch gekennzeichnet, dass** die Größe, die die Belastung der Brennkraftmaschine charakterisiert, die Fahrdistanz (DIST) ist.

6. Verfahren nach einem der Ansprüche 4 oder 5, **dadurch gekennzeichnet, dass** die Größe, die die Belastung der Brennkraftmaschine charakterisiert, eine die Volllastbeschleunigungen charakterisierende Größe ist.

7. Verfahren nach einem der Ansprüche 4 bis 6, **dadurch gekennzeichnet, dass** die Größe, die Belastungen der Brennkraftmaschine charakterisiert, eine die Laufunruhe charakterisierende Größe ist.

8. Verfahren nach einem der Ansprüche 4 bis 7, **dadurch gekennzeichnet, dass** die Größe, die die Belastung der Brennkraftmaschine charakterisiert, die Betriebszeitdauer (LT) der Brennkraftmaschine ist.

9. Verfahren nach einem der vorstehenden Ansprüche, **dadurch gekennzeichnet, dass** eine Diagnose der Brennkraftmaschine erfolgt abhängig von dem adaptierten Referenzwert (PH_AD) oder einem die Adaption bestimmenden Wert.

## Claims

1. Method for controlling an internal combustion engine having a camshaft (36) whose phase can be adjusted with respect to a crankshaft (21) by means of a setting mechanism (37), having a crankshaft sensor (22) which senses the crankshaft angle (CRK) and having a camshaft sensor (36a) which senses the camshaft angle (CAM), comprising the following steps:
- a measurement value (PH_S) for the phase is determined depending on the sensed crankshaft angle (CRK) and camshaft angle (CAM),
- the measurement value (PH_S) is assigned to an initialisation value (PH_INI), said measurement value is determined if the internal combustion engine has been completely assembled and subjected to a final test, or, if a mechanical intervention has occurred in respect of the crankshaft (21), the camshaft (36), the setting mechanism (37) or in any parts serving to provide the coupling between the crankshaft (21) and the camshaft (36),
- a reference value (PH_AD) for the phase is adapted in a predefined position of the setting mechanism (37) when a predefined condition is satisfied, and indeed as a function of the initialisation value (PH_INI) and the currently determined measurement value (PH_S) of the phase, with he predefined condition then being satisfied when a motor vehicle in which the internal combustion engine can be located has travelled a predefined journey distance since the last adaptation and predefined ambient conditions exist,
- during further operation of the internal combustion engine, a corrected measurement value (PH_AKT) for the phase is determined depending on the reference value (PH_INI) and the measurement value (PH_S) for the phase,
- a control signal (SG) for controlling the internal combustion engine is determined depending on the corrected measurement value (PH_COR).

2. Method according to claim 1, **characterised in that** the ambient conditions are present when the temperature of the internal combustion engine lies within a predefined range.

3. Method according to one of the preceding claims, **characterised in that** the adaptation takes place near to the time when the internal combustion engine starts up.

4. Method according to one of the preceding claims, **characterised in that** the adaptation takes place depending on a variable which is characteristic of the load on the internal combustion engine.

5. Method according to claim 4, **characterised in that** the variable which is characteristic of the load on the internal combustion engine is the journey distance (DIST).

6. Method according to one of claims 4 or 5, **characterised in that** the variable which is characteristic of the load on the internal combustion engine is a variable which is characteristic of the full-load accelerations.

7. Method according to one of claims 4 to 6, **characterised in that** the variable which is characteristic of loads on the internal combustion engine is a variable which is characteristic of the uneven running state.

8. Method according to one of claims 4 to 7, **characterised in that** the variable which is characteristic of the load on the internal combustion engine is the period of operation (LT) of the internal combustion engine.

9. Method according to one of the preceding claims, **characterised in that** diagnostics are performed on the internal combustion engine depending on the adapted reference value (PH_AD) or a value defining the adaptation.

## Revendications

1. Procédé permettant de commander un moteur à combustion interne équipé d'un arbre à cames (36) dont la phase par rapport à un arbre de vilebrequin (21) peut être réglée au moyen d'un dispositif de réglage (37), d'un capteur d'état (22) de l'arbre de vilebrequin qui saisit l'angle d'arbre de vilebrequin (CRK), et d'un capteur d'état (36a) de l'arbre à cames qui saisit l'angle d'arbre à cames (CAM), le procédé comprenant les étapes suivantes :
- des valeurs de mesure (PH_S) de la phase sont déterminées en fonction de l'angle d'arbre de vilebrequin (CRK) saisi et de l'angle d'arbre à cames (CAM) saisi,
- à une valeur d'initialisation (PH_INI) est attribuée la valeur de mesure (PH_S) qui est déterminée lorsque le moteur à combustion interne est complètement monté et est soumis à un test final, ou lorsqu'une intervention mécanique a été réalisée dans l'arbre de vilebrequin (21), l'arbre à cames (36), le dispositif de réglage (37) ou dans d'autres éléments servant au couplage entre l'arbre de vilebrequin (21) et l'arbre à cames (36),
- lorsqu'une condition préalablement définie est remplie, une valeur de référence (PH_AD) de la phase est adaptée dans une position préalablement définie du dispositif de réglage (37), et ce en fonction de la valeur d'initialisation (PH_INI) et de la valeur de mesure (PH_S) actuellement déterminée de la phase, la condition préalablement définie étant remplie lorsqu'un véhicule automobile, dans lequel le moteur à combustion interne peut être disposé, a parcouru, depuis la dernière adaptation, une distance (DIST) préalablement définie et que des conditions ambiantes préalablement définies existent,
- pendant le fonctionnement ultérieur du moteur à combustion interne est déterminée une valeur de mesure corrigée (PH_AKT) de la phase, et ce en fonction de la valeur de référence (PH_AD) et de la valeur de mesure (PH_S) de la phase,
- un signal de réglage (SG) destiné à commander le moteur à combustion interne est déterminé en fonction de la valeur de mesure corrigée (PH_AKT).

2. Procédé selon la revendication 1, **caractérisé en ce que** les conditions ambiantes existent lorsque la température du moteur à combustion interne se trouve à l'intérieur d'une plage préalablement définie.

3. Procédé selon l'une des revendications précédentes, **caractérisé en ce que** l'adaptation est effectuée à un moment proche du démarrage du moteur à combustion interne.

4. Procédé selon l'une des revendications précédentes, **caractérisé en ce que** l'adaptation est effectuée en fonction d'une grandeur qui caractérise la charge du moteur à combustion interne.

5. Procédé selon la revendication 4, **caractérisé en ce que** la grandeur qui caractérise la charge du moteur à combustion interne est la distance parcourue (DIST).

6. Procédé selon l'une des revendications 4 ou 5, **caractérisé en ce que** la grandeur qui caractérise la charge du moteur à combustion interne est une grandeur caractérisant les accélérations à pleine charge.

7. Procédé selon l'une des revendications 4 à 6, **caractérisé en ce que** la grandeur qui caractérise les charges du moteur à combustion interne est une grandeur caractérisant la marche instable.

8. Procédé selon l'une des revendications 4 à 7, **caractérisé en ce que** la grandeur qui caractérise la charge du moteur à combustion interne est la durée de fonctionnement (LT) du moteur à combustion interne.

9. Procédé selon l'une des revendications précédentes, **caractérisé en ce qu'**un diagnostic du moteur à combustion interne est effectué en fonction de la valeur de référence adaptée (PH_AD) ou en fonction d'une valeur déterminant l'adaptation.
